# EUROPÄISCHE PATENTSCHRIFT

(11) **EP 0 514 561 B1**
(45) Veröffentlichungstag und Bekanntmachung des Hinweises auf die Patenterteilung: **30.08.1995**
(21) Anmeldenummer: 91108114.9
(22) Anmeldetag: 18.05.1991
(51) Int. Cl.: D06F 57/04

(54) **Lüftungs- und Trocknungsgestell**
Framework for airing and drying
Support pour aération et séchage

(43) Veröffentlichungstag der Anmeldung: 25.11.1992
(73) Patentinhaber: LEIFHEIT Aktiengesellschaft, D-56377 Nassau (DE)
(72) Erfinder: Ohm, Heinz Josef, W-6250 Limburg 9 (DE)

(56) Entgegenhaltungen:
- EP-A- 0 113 788
- EP-A- 0 228 494

## Beschreibung

Die Erfindung bezieht sich auf ein Lüftungs- und Trocknungsgestell gemäß dem Oberbegriff des Anspruchs 1.

Diese sogenannten Wäscheschirme, wie sie zum Beispiel durch die EP-PS 01 13 788 bekannt sind, sind als Lüftungs- und Trocknungseinrichtungen für Kleidungsstücke und Wäsche sehr beliebt. Mit ihnen ist es möglich, auf kleinem Raum eine große Menge Kleidungs- und Wäschestücke aufzuhängen. Selbst große Teile wie Bettwäsche und Tischtücher sind kein Problem. Dieser bekannte Wäscheschirm hat den besonderen Vorteil, daß man ihn bei Nichtbenutzung auf engstem Raum zusammengeklappt unterstellen kann und die Wäscheleine voll in den Armen eingezogen wird, so daß sie vor dem Verschmutzen geschützt ist. Nachteilig an dieser Ausführung ist aber, daß der Leineneinzugmechanismus recht aufwendig ist, und daß zum öffnen und Schließen der Arme ein relativ hoher Kraftbedarf erforderlich wird.

Bei dem Trocknungsgestell gemäß EP-A-219571 (Fig.5) wird ein Gewicht benützt, jedoch nicht um die Wäscheleinen durch Einziehen in die Arme zu schützen, sondern um die Leine parallel zum Mast herunterzubringen und mit an den Armen angebrachten Flügelelementen abzudecken
Aufgabe der Erfindung ist es, ein Lüftungs- und Trocknungsgestell mit einer Wäscheleineneinzugsvorrichtung zu schaffen, dessen Leineneinzugsvorrichtung nur einen geringfügig höheren Aufwand an Technik erfordert als zum Beispiel ein Wäscheschirm nach der CH-PS 390 863 und das mit geringstem Kraftaufwand geöffnet und geschlossen werden kann.

Diese Aufgabe wird durch die kennzeichnenden Merkmale des Anspruchs 1 gelöst. Durch das Zusammenwirken des äußeren Schiebers mit einem Gewicht wird gegenüber dem Stande der Technik die gesamte Einzugsmechanik eingespart. Die in einem Gleitkanal laufenden Gewichte ziehen beim Schließen des Wäscheschirms die Wäscheleine praktisch vollautomatisch in die Arme. Durch das Heruntergleiten der Gewichte beziehungsweise der äußeren als Gewicht ausgebildeten Schieber wird das Schließen des Wäscheschirms mit unterstützt, so daß praktisch kein
Kraftbedarf erforderlich ist.

Weitere Ausführungsbeispiele der Erfindung sind den Unteransprüchen zu entnehmen.

So wird eine besonders einfache Bauweise durch die Vereinigung von äußerem Schieber und Gewicht erreicht. Zweckmäßigerweise wird dazu Blei als Material verwendet, das im Zusammenwirken mit dem Gleitkanal, der mit einem reibungsvermindernden Belag versehen sein kann, besonders gute Gleiteigenschaften und somit Laufeigenschaften gewährleistet. Eine spielend leichte Handhabung ist die Folge.

Ein Ausführungsbeispiel der Erfindung wird im folgenden an Hand der Zeichnungen näher erläutert.

Es zeigen:
- Figur 1: ein Lüftungs- und Trocknungsgestell, linke Hälfte in Spreizstellung, rechte Hälfte geschlossen, wobei die Arme geschnitten sind,
- Figur 2: eine Ansicht gemäß der Richtung II in Figur 1 ausschnittsweise,
- Figur 3: ein Schnitt gemäß der Linie III - III in Figur 2 und
- Figur 4: einen Schnitt gemäß der Linie IV - IV in Figur 2.

Auf einem Mast 1 ist ein Befestigungsstern 2 bezüglich eines Fixpunktes 3 verschiebbar aber arretierbar gelagert. Am Befestigungsstern 2 sind Arme 4, zwischen denen Seilecke 5 gespannt sind, schwenkbar gelagert. Sie sind über Spreizarme 6 gegen den Fixpunkt 3 abgestützt. Die einzelnen Seilecke 5 sind im Inneren der Arme 4 jeweils an einem Schieber 7 angelenkt. Jeweils vor dem äußerste Schieber 8 ist ein Gewicht 9 angeordnet beziehungsweise ist der äußerste Schieber 8 als Gewicht ausgebildet. Er besteht zweckmäßigerweise aus Blei und ist in einem Gleitkanal 20 geführt.

Zur Öffnung des Spreizgestelles 10, es besteht aus den Armen 4 und den Spreizarmen 6, ist am Fixpunkt 3 ein Zugseil 11 befestigt, das vom Fixpunkt 3 über eine Umlenkung 12 im Befestigungsstern 2, einer weiteren Umlenkung 13 im Fixpunkt 3 zurück zum Befestigungsstern 2 läuft. Aus diesem ist ein Betätigungsende 14 herausgeführt.

Die Arme 4 bestehen aus einem einseitig offenen, kastenförmigen Profil. Es ist durch Längsrippen 19 in einen Gleitkanal 20, der als Führung für die Schieber 7 und 8 beziehungsweise das Gewicht 9 dient, einen Wäscheleinenschacht 21 für die Wäscheleine 22 und einen Schacht 23 für die Segmentabdeckungen 24 eingeteilt. Die Segmentabdeckungen 24 haben die Länge des Seileckabstandes 25 zweier benachbarter Seilecke und sind am Ende mit einem Durchbruch 26 für die Wäscheleine 22 versehen.

Die Wäscheleine 22 ist in Form von einzelnen Seilecken 5 ausgebildet. Diese Seilecke 5 haben auf dem Boden ausgelegt die Form Von Quadraten und sind an ihren Eckpunkten 28 mit einer Klammer 27 versehen. Über diese Klammer 27 sind die Eckpunkte 28 der einzelnen Seilecke 5 in Aufnahmen 29 der Schieber 7 und 8 eingehängt.

Die Schieber 7, 8 sind wie in Figur 4 leicht zu erkennen, mit zwei Gleiterhebungen 33 versehen. Zur Halterung der Klammer 27 ist ein Langloch 34, das in eine erweiterten Einführöffnung 35 mündet, vorgesehen.

Nachstehend wird an Hand von Figur 1 der Bewegungsablauf bei Betätigung des Lüftungsgestells beschrieben. Ausgehend von der geschlossenen Stellung bewegt sich beim Zug am Betätigungsende 14 des Zugseiles 11 der Befestigungsstern 2 in Richtung 15 und die Arme 4 führen eine Spreizbewegung 16 aus. Die Schieber 7 und 8 werden in die Endstellung 17 gezogen, die Seilecke 5 sind gespannt.

Beim Schließen des Lüftungsgestells wird der Befestigungsstern 2, der über einen nicht dargestellten Riegel am Mast 1 arretiert ist, entriegelt. Der Schließvorgang wird durch Schwenken der Arme 4 in Richtung 40 eingeleitet. Dabei ist in der ersten Phase des Schließvorganges der Weg des Befestigungssternes 2 am Mast länger als der Einzug der Wäscheleine. Erst ab einem bestimmten Spreizwinkel 38 wird das Beharrvermögen des äußeren Schiebers 8 beziehungsweise des Gewichtes 9 überwunden. Es beginnt in Richtung 18 zu gleiten. Der Einzug der Seilecke 5, beginnend über das äußerste Seileck S1, durch das Gewicht 9 beginnt. Der äußerste Schieber 8 beginnt nach innen zu wandern und nimmmt den nächsten Schieber 7 mit. Der Einzug des Seileckes S2 beginnt und löst, nachdem der Schieber 7 wiederum den folgenden Schieber beaufschlagt, den Einzug des Seileckes S3 aus. Durch die Zugkraft der Gewichte 9 über die Wäscheleine wird das Einschwenken der Arme 4 unterstützt. Im geschlossenen Zustand des Spreizgestelles 10 liegen die Schieber dicht beieinander; die Wäscheleine beziehungsweise die um den Mast liegenden Stücke 41 der Seilecke 5 sind gespannt.

Um zu erreichen, daß alle um den Mast 1 liegenden Stücke 41 gleichmäßig gespannt sind, müssen die Schieber 7, 8 jeweils eine Länge 39 haben, die der halben Längendifferenz zweier benachbarter Seileckabschnitte zum Beispiel S2 - S3 entspricht.

Der Abstand des innersten Anlenkpunktes 42 des innersten Seileckes vom Mast 1 entspricht der halben Länge des Seileckabschnittes S3 plus der Länge 39 eines Schiebers 7. Die Schieber 7, 8 haben bei gleichem Seileckabstand 25 der einzelnen Seilecke 5 alle die gleiche Länge.

## Patentansprüche

1. Lüftungs- und Trocknungsgestell mit einem aufrechten Mast (1), an dem ein mehrarmiges Spreizgestell (10) zur Aufnahme einer Wäscheleine (22) gelagert ist und einer Vorrichtung zum Einzug der Wäscheleine in die hohlen Arme (4) beim Beiklappen des Spreizgestells (10), wobei die Wäscheleine (22) geschlossene Seilecke (5) bildet, deren Eckpunkte (28) durch entsprechende Öffnungen in den Armen (4) in das Innere des Armes geführt und an gegeneinander beweglichen Schiebern (7) befestigt sind, die in den Armen (4) verschiebbar gelagert und mit einem auf den äußersten Schieber (8) wirkendes Betätigungselement (9) zum Einzug der Wäscheleine (22) versehen sind, dadurch gekennzeichnet, daß das Betätigungselement als ein auf den äußersten Schieber (8) wirkendes Gewicht (9) oder der äußerste Schieber (8) selber als Gewicht ausgebildet ist, und daß für das Gewicht (9) ein Gleitkanal (20) vorgesehen ist.

2. Lüftungs- und Trocknungsgestell nach Anspruch 1, dadurch gekennzeichnet, daß die Schieber (7) als Gewichte ausgebildet sind.

3. Lüftungs- und Trocknungsgestell nach einem der Ansprüche 1 und 2, dadurch gekennezichnet, daß der Gleitkanal (20) mit einem reibungsvermindernden Belag (31) versehen ist.

4. Lüftungs- und Trocknungsgestell nach einem der Ansprüche 1 bis 3, dadurch gekennzeichnet, daß zumindest das Gewicht (9) beziehungsweise der äußerste Schieber (8) mit Gleiterhebungen 33 versehen ist.

## Claims

1. Airing and drying framework having an upright pole (1), on which there is mounted a multi-armed open-out framework (10) for receiving a clothes line (22), and having a device for retracting the clothes line into the hollow arms (4) when collapsing the open-out framework (10), the clothes line (22) forming closed link polygons (5), of which the corner points (28) are guided, through corresponding openings in the arms (4), into the interior of the arm and are fastened on slides (7) which can be moved with respect to one another, are mounted displaceably in the arms (4) and are provided with an actuating element (9) which acts on the outermost slide (8) and is intended for retracting the clothes line (22), characterized in that the actuating element is designed as a weight (9) acting on the outermost slide (8), or the outermost slide (8) itself is designed as a weight, and in that a sliding duct (20) is provided for the weight (9).

2. Airing and drying framework according to Claim 1, characterized in that the slides (7) are designed as weights.

3. Airing and drying framework according to one of Claims 1 and 2, characterized in that the sliding duct (20) is provided with a friction-reducing coating (31).

4. Airing and drying framework according to one of Claims 1 to 3, characterized in that at least the weight (9) or the outermost slide (8) is provided with sliding elevations (33).

## Revendications

1. Support pour aération et séchage comprenant un mât vertical (1), sur lequel sont montés un support extensible à plusieurs bras (10) pour supporter une corde à linge (22) et un dispositif pour faire rentrer la corde à linge dans les bras creux (4) lors du rabattement du support extensible (10), la corde à linge (22) formant un polygone funiculaire fermé (5) dont les points de coin (28) sont guidés à l'intérieur des bras (4) en passant par des ouvertures correspondantes des bras (4) et sont fixés à des coulisseaux (7) mobiles les uns par rapport aux autres, qui sont montés de façon mobile dans les bras (4) et qui sont munis d'un élément de commande (9) agissant sur le coulisseau (8) le plus à l'extérieur pour la rentrée de la corde à linge (22), caractérisé en ce que l'élément de commande et constitué sous forme d'un poids (9) ou en ce que le coulisseau (8) le plus à extérieur agit lui-même en tant que poids exerçant son action sur le coulisseau (8) le plus à l'extérieur, et en ce qu'un canal de glissement (20) est prévu pour le poids (9).

2. Support pour aération et séchage selon la revendication 1, caractérisé en ce que les coulisseaux (7) sont constitués sous forme de poids.

3. Support pour aération et séchage selon l'une des revendications 1 et 2, caractérisé en ce que le canal de glissement (20) est muni d'un revêtement (31) diminuant le frottement.

4. Support pour aération et séchage selon l'une quelconque des revendications, caractérisé en ce que le poids (9) ou le coulisseau (8) le plus à l'extérieur au moins sont munis d'éléments de glissement en saillie (33).
